# FASCICULE DE BREVET EUROPEEN

(11) **EP 2 643 902 B1**
(45) Date de publication et mention de la délivrance du brevet: **19.04.2017**
(21) Numéro de dépôt: 11794816.6
(22) Date de dépôt: 14.11.2011
(51) Int. Cl.: H01R 27/02, H01R 29/00, H01R 31/02, H01R 31/06

(54) **ADAPTATEUR RJ45 MULTI-ACCÈS**
RJ45-ADAPTER MIT MEHRFACHZUGRIFF
MULTI-ACCESS RJ45 ADAPTOR

(30) Priorité: 26.11.2010 FR 1059779
(43) Date de publication de la demande: 02.10.2013
(73) Titulaire: Orange, 75015 Paris (FR)
(72) Inventeur: LE COZIC, Hervé, F-22300 Lannion (FR); GUILLAS, Pierrick, F-22560 Pleumeur Bodou (FR); BOUFFANT, Olivier, F-22560 Pleumeur Bodou (FR)
(74) Mandataire: Cochet, Bertrand
(86) Numéro de dépôt international: PCT/FR2011/052636
(87) Numéro de publication internationale: WO 2012/069731

(56) Documents cités:
- EP-A1- 1 378 970
- FR-A1- 2 908 932
- GB-A- 2 402 269
- US-A- 5 017 147
- US-A- 5 217 395
- US-A1- 2002 146 113

## Description

Le domaine de l'invention est celui de la connectique et plus particulièrement des connecteurs de type RJ45 (d'après l'anglais Registered Jack).

Ce type de connecteur est largement utilisé, notamment comme connecteur de carte réseau pour réseau Ethernet, ou encore dans les installations téléphoniques domestiques où il remplace les prises en « T ».

Un connecteur RJ45 comporte huit broches de connexions électriques et une installation domestique est en général câblée avec du câble à quatre paires de fils, chaque fil étant connecté à une broche respective du connecteur RJ45.

On considère une prise RJ45 ainsi connectée. Les quatre paires permettent l'accès à plusieurs services sur cette même prise RJ45. Ces services sont :
- le téléphone analogique,
- le téléphone sur IP (d'après l'anglais Internet Protocol),
- deux accès Ethernet.

Des adaptateurs ont donc été proposés pour permettre l'accès à deux services simultanément à partir d'une unique prise RJ45. Ces adaptateurs comportent une fiche RJ45 connectable à la prise RJ45, et deux prises RJ45. Le câblage interne des adaptateurs dépend des services auxquels ils donnent accès. La demande de brevet US 2002/146113 propose un tel type d'adaptateur.

Il est à noter que le téléphone analogique et le téléphone sur IP utilise chacun une paire de fils et que les accès Ethernet utilisent chacun deux paires de fils.

On comprend que pour utiliser simultanément deux services différents, il faut qu'ils utilisent des paires différentes, faute de quoi il y aurait des dysfonctionnements.

Ainsi, un premier type d'adaptateur permet l'utilisation simultanée du téléphone analogique et du téléphone sur IP, en utilisant les troisième et quatrième paires.

Un deuxième type d'adaptateur permet l'utilisation simultanée du téléphone analogique et d'un accès Ethernet en utilisant les première, deuxième et troisième paires.

Un troisième type d'adaptateur permet l'utilisation simultanée du téléphone sur IP et d'un accès Ethernet en utilisant les première, deuxième et quatrième paires.

Un quatrième type d'adaptateur permet l'utilisation simultanée des deux accès Ethernet en utilisant les quatre paires.

Ces adaptateurs sont conçus et câblés pour ne permettre que des connexions ou combinaisons de connexions qui fonctionnent, en fonction des paires utilisées par chaque service. Cependant l'utilisateur doit utiliser un adaptateur différent pour chaque combinaison de services utilisés simultanément.

La présente invention a pour but de résoudre les inconvénients de la technique antérieure.

A cette fin, l'invention propose un adaptateur RJ45 multi-accès comportant une fiche RJ45 et au moins deux prises RJ45, caractérisé en ce qu'il comporte une pièce mobile entre lesdites au moins deux prises RJ45, la pièce mobile étant adaptée pour permettre l'insertion d'une fiche RJ45 dans l'une quelconque des prises RJ45 et simultanément empêcher l'insertion d'une autre fiche RJ45 dans l'autre des prises RJ45 et pour se déplacer entre les prises RJ45 de sorte que l'insertion d'une fiche RJ45 dans l'une quelconque des prises RJ45 pousse la pièce mobile jusqu'à ce qu'une partie de la pièce mobile vienne dans le logement de l'autre prise RJ45.

Grâce à l'invention, il est possible de connecter deux prises RJ45 de l'adaptateur à une même broche de la fiche RJ45 de l'adaptateur, cette connexion correspondant à deux services différents, tout en empêchant une connexion simultanée de ces deux prises, et par conséquent une utilisation simultanée de ces deux services, qui provoquerait des dysfonctionnements. De plus, cette mise en oeuvre de l'invention est d'une utilisation fiable pour l'utilisateur. Le déplacement de la pièce mobile peut être une translation ou une rotation.

Selon une caractéristique préférée, les deux prises RJ45 sont disposées sensiblement sur le même axe et en sens opposés.

Cette disposition facilite le fonctionnement de l'adaptateur.

Selon une caractéristique préférée, l'adaptateur comporte quatre prises RJ45 et la pièce mobile est adaptée pour se déplacer entre deux positions extrêmes correspondant à l'insertion simultanée possible de fiches RJ45 dans un premier sous-ensemble de trois prises RJ45 ou dans un second sous-ensemble de deux prises RJ45.

Cette configuration est adaptée à l'utilisation des huit broches de la fiche RJ45 de l'adaptateur pour proposer quatre services via les quatre prises RJ45, au moins une même broche de la fiche RJ45 de l'adaptateur étant utilisée par au moins deux services.

Selon une caractéristique préférée, le premier sous-ensemble de prises RJ45 correspond au téléphone analogique, au téléphone sur IP et à un premier accès Ethernet et le second sous-ensemble de prises RJ45 correspond au premier et à un second accès Ethernet.

D'autres caractéristiques et avantages apparaîtront à la lecture d'un mode de réalisation décrit en référence aux figures dans lesquelles :
- la figure 1 représente un mode de réalisation d'adaptateur RJ45 multi accès selon l'invention,
- la figure 2 représente un mode de réalisation de connectique interne de l'adaptateur selon l'invention,
- la figure 3 représente un mode de réalisation de boîtier inclus dans l'adaptateur selon l'invention, dans une première configuration, et
- la figure 4 représente un mode de réalisation du boîtier inclus dans l'adaptateur selon l'invention, dans une seconde configuration.

Selon un mode de réalisation de l'invention représenté à la figure 1, un adaptateur RJ45 comporte une fiche RJ45 1 destinée à être connectée à une prise RJ45 non représentée faisant partie d'une installation téléphonique du câblage résidentiel tel que défini dans le guide UTE C 90483. La fiche RJ45 est classique et comporte huit broches de connexion électrique.

L'adaptateur comporte également un boîtier 2 sensiblement en forme de parallélépipède dans lequel sont positionnées quatre prises RJ45 référencées 3, 4 5 et 6. Une seule face du boîtier 2 est représentée, et les prises sont schématisées par des rectangles en traits pointillés. Chacune de ces prises RJ45 est connectée électriquement à la fiche 1 de sorte que chaque prise RJ45 permet l'utilisation d'un service. Chacune de ces prises est classique en soi et comporte un logement ouvert sur une face du boîtier 2 pour permettre l'insertion d'une fiche RJ45 externe.

La **figure 2** représente les connexions internes de l'adaptateur selon l'invention, entre la fiche 1 et les quatre prises 3, 4, 5 et 6. La fiche 1 comporte huit broches référencées 11 à 18, la prise 3 comporte huit broches référencées 31 à 38, la prise 4 huit broches référencées 41 à 48, la prise 5 huit broches référencées 51 à 58, et enfin la prise 6 huit broches référencées 61 à 68.

Ainsi, la première prise 3 est dédiée au téléphone analogique. Ce service nécessite l'utilisation d'une paire. Comme représenté à la figure 2, les broches 14 et 15 de la fiche 1 sont reliées aux broches 34 et 35 de la prise 3.

La deuxième prise 4 est dédiée au téléphone sur IP. Ce service nécessite également l'utilisation d'une paire. Les broches 17 et 18 de la fiche 1 sont reliées aux broches 44 et 45 de la prise 4.

La troisième prise 5 est dédiée à un premier accès Ethernet. Ce service nécessite l'utilisation de deux paires. Les broches 11, 12, 13 et 16 de la fiche 1 sont reliées aux broches 51, 52, 53 et 56 de la prise 5.

La quatrième prise 6 est dédiée à un second accès Ethernet. Ce service nécessite l'utilisation de deux paires. Les broches 14, 15, 17 et 18 de la fiche 1 sont reliées aux broches 61, 62, 63 et 66 de la prise 6.

On comprend que deux services utilisent chacun deux broches de la fiche 1 et que deux services utilisent chacun quatre broches de la fiche 1, qui comporte au total huit broches.

Comme déjà mentionné, il n'est pas possible d'utiliser une même broche pour deux services simultanément.

Ainsi, il n'est pas possible d'utiliser simultanément les quatre services. Il est possible d'utiliser simultanément, de manière alternative :
- le téléphone analogique, le téléphone sur IP et le premier accès Ethernet, ou tout sous-ensemble de ces services,
- les deux accès Ethernet, ou tout sous-ensemble de ces services.

Les prises RJ45 3 et 4 correspondant au téléphone analogique et au téléphone sur IP sont côte à côte. De même, les prises RJ45 5 et 6 correspondant au premier et au second accès Ethernet sont côte à côte. Ces deux groupes de prises sont en sens opposé, de sorte que leurs ouvertures sont sur des faces opposées du boîtier 2. La prise 4 correspondant au téléphone IP est sensiblement sur le même axe que la prise 6 correspondant au deuxième accès Ethernet, et en sens opposé de celle-ci. En variante, c'est la prise 3 correspondant au téléphone analogique qui est sur le même axe que la prise 6 correspondant au deuxième accès Ethernet, et en sens opposé de celle-ci.

En référence aux **figures 3** **et** **4**, le boîtier 2 de l'adaptateur est représenté en coupe selon un plan passant par les quatre prises RJ45. Le boîtier 2 comporte une pièce mobile PM qui se déplace dans un logement entre deux positions extrêmes. La pièce mobile est une plaque qui comporte trois parties saillantes respectivement destinées à s'insérer dans le logement d'une prise RJ45 du boîtier.

La pièce mobile est adaptée pour se déplacer par translation entre ses deux positions extrêmes.

La première position est représentée à la figure 3. Dans cette position, la pièce mobile a une partie saillante dans le logement de la prise RJ45 6 correspondant au deuxième accès Ethernet. Les trois autres prises RJ45 3, 4 et 5 sont libres.

Ainsi, un utilisateur peut insérer une fiche RJ45 externe dans une, deux ou trois des prises libres, correspondant respectivement au téléphone analogique, au téléphone sur IP et au premier accès Ethernet.

A partir du moment où une fiche RJ45 est insérée dans l'une de ces prises, la pièce mobile est bloquée dans la première position extrême et il devient impossible d'insérer simultanément une fiche dans la prise 6 correspondant au deuxième accès Ethernet.

La deuxième position est représentée à la figure 4. Dans cette position, la pièce mobile a deux parties saillantes dans les logements des prises RJ45 3 et 4 correspondant au téléphone analogique et au téléphone sur IP. Les deux autres prises RJ45 sont libres.

Ainsi, un utilisateur peut insérer une fiche RJ45 externe dans une ou deux des prises libres 5 et 6, correspondant respectivement au premier et au second accès Ethernet.

A partir du moment où une fiche RJ45 est insérée dans la prise 6 correspondant au second accès Ethernet, la pièce mobile est bloquée dans la deuxième position extrême et il devient impossible d'insérer simultanément une fiche dans les prises 3 et 4 correspondant au téléphone analogique et au téléphone sur IP.

Bien entendu, l'homme du métier peut envisager des variantes sans sortir du cadre de l'invention. En particulier, la pièce mobile peut prendre différentes formes. En fonction des positions respectives des prises RJ45 les unes par rapport aux autres, le déplacement de la pièce mobile peut être rotatif au lieu de translatif.

## Revendications

1. Adaptateur RJ45 multi-accès comportant une fiche RJ45 (1) et au moins deux prises RJ45 (4,6), **caractérisé en ce qu'**il comporte une pièce mobile (PM) entre lesdites au moins deux prises RJ45,
la pièce mobile (PM) étant adaptée pour permettre l'insertion d'une fiche RJ45 dans l'une quelconque des prises RJ45 et simultanément empêcher l'insertion d'une autre fiche RJ45 dans l'autre des prises RJ45 et pour se déplacer entre les prises RJ45 de sorte que l'insertion d'une fiche RJ45 dans l'une quelconque des prises RJ45 pousse la pièce mobile jusqu'à ce qu'une partie de la pièce mobile vienne dans le logement de l'autre prise RJ45.

2. Adaptateur selon la revendication 1, **caractérisé en ce que** les deux prises RJ45 sont disposées sensiblement sur le même axe et en sens opposés.

3. Adaptateur selon l'une quelconque des revendications 1 à 2, **caractérisé en ce qu'**il comporte quatre prises RJ45 (3,4,5,6) et **en ce que** la pièce mobile est adaptée pour se déplacer entre deux positions extrêmes correspondant à l'insertion simultanée possible de fiches RJ45 dans un premier sous-ensemble de trois prises RJ45 ou dans un second sous-ensemble de deux prises RJ45.

4. Adaptateur selon la revendication 3, **caractérisé en ce que** le premier sous-ensemble de prises RJ45 correspond au téléphone analogique, au téléphone sur IP et à un premier accès Ethernet et **en ce que** le second sous-ensemble de prises RJ45 correspond au premier et à un second accès Ethernet.

## Patentansprüche

1. Mehrfachzugriff-RJ45-Adapter, der einen RJ45-Stecker (1) und wenigstens zwei RJ45-Buchsen (4, 6) umfasst, **dadurch gekennzeichnet, dass** er ein zwischen den wenigstens zwei RJ45-Buchsen bewegliches Teil (PM) umfasst,
wobei das bewegliche Teil (PM) dafür ausgelegt ist, das Einstecken eines RJ45-Steckers in irgendeine der RJ45-Buchsen zu ermöglichen und gleichzeitig das Einstecken eines anderen RJ45-Steckers in die andere der RJ45-Buchsen zu verhindern und sich zwischen den RJ45-Steckern zu verlagern, derart, dass das Einstecken eines RJ45-Steckers in irgendeine der RJ45-Buchsen das bewegliche Teil schiebt, bis ein Abschnitt des beweglichen Teils in den Aufnahmeraum der anderen RJ45-Buchse gelangt.

2. Adapter nach Anspruch 1, **dadurch gekennzeichnet, dass** die zwei RJ45-Buchsen im Wesentlichen auf derselben Achse und in entgegengesetzter Richtung angeordnet sind.

3. Adapter nach einem der Ansprüche 1 bis 2, **dadurch gekennzeichnet, dass** er vier RJ45-Buchsen (3, 4, 5, 6) umfasst und dass das bewegliche Teil dafür ausgelegt ist, sich zwischen zwei Endpositionen zu verlagern, die dem möglichen gleichzeitigen Einstecken von RJ45-Steckern in eine erste Unteranordnung aus drei RJ45-Buchsen oder in eine zweite Unteranordnung aus zwei RJ45-Buchsen entsprechen.

4. Adapter nach Anspruch 3, **dadurch gekennzeichnet, dass** die erste Unteranordnung von RJ45-Buchsen dem analogen Telephon, dem IP-Telephon und einem ersten Ethernet-Port entspricht und dass die zweite Unteranordnung von RJ45-Buchsen dem ersten und einem zweiten Ethernet-Port entspricht.

## Claims

1. Multi-access RJ45 adaptor including one RJ45 plug (1) and at least two RJ45 sockets (4, 6), **characterized in that** it includes a movable piece (PM) between said at least two RJ45 sockets,
the movable piece (PM) being intended to allow the insertion of an RJ45 plug into any one of the RJ45 sockets and simultaneously prevent the insertion of another RJ45 plug into the other of the RJ45 sockets and to be moved between the RJ45 sockets such that the insertion of an RJ45 plug into any one of the RJ45 sockets pushes the movable piece until a part of the movable piece enters the housing of the other RJ45 socket.

2. Adaptor according to Claim 1, **characterized in that** the two RJ45 sockets are arranged substantially on the same axis and in opposite directions.

3. Adaptor according to any one of Claims 1 to 2, **characterized in that** it includes four RJ45 sockets (3, 4, 5, 6) and **in that** the movable piece is intended to be moved between two extreme positions corresponding to the possible simultaneous insertion of RJ45 plugs into a first subset of three RJ45 sockets or into a second subset of two RJ45 sockets.

4. Adaptor according to Claim 3, **characterized in that** the first subset of RJ45 sockets corresponds to an analog telephone service, an IP telephone service and a first Ethernet access, and **in that** the second subset of RJ45 sockets corresponds to the first and a second Ethernet access.
